# EUROPÄISCHE PATENTSCHRIFT

(11) **EP 0 554 706 B1**
(45) Veröffentlichungstag und Bekanntmachung des Hinweises auf die Patenterteilung: **10.04.1996**
(21) Anmeldenummer: 93100712.4
(22) Anmeldetag: 19.01.1993
(51) Int. Cl.: F04B 23/02, F04C 15/04, F04D 9/00

(54) **Verfahren und Vorrichtung zum Fördern einer Flüssigkeit**
Method and device for feeding a fluid
Procédé et dispositif pour délivrer un fluide

(30) Priorität: 01.02.1992 DE 4202936
(43) Veröffentlichungstag der Anmeldung: 11.08.1993
(73) Patentinhaber: Löffeld, Helga, geb. Altenau, D-49536 Lienen (DE)
(72) Erfinder: Löffeld, Helga, geb. Altenau, D-49536 Lienen (DE)
(74) Vertreter: Hoffmeister, Helmut, Dr. Dipl.-Phys.

(56) Entgegenhaltungen:
- DE-A- 3 534 723
- FR-A- 805 051
- FR-A- 2 384 709
- US-A- 1 461 622
- US-A- 1 716 982
- US-A- 2 510 190
- US-A- 3 276 384
- PATENT ABSTRACTS OF JAPAN no. 5147 (M-088)17. September 1981, & JP-A-56 077 590 (MORO KAZUO) 25 Juni 1981

## Beschreibung

Die Erfindung betrifft ein Verfahren und eine Vorrichtung zum Fördern einer Flüssigkeit, wie Heizöl EL, von einem entfernt liegenden Vorratstank über eine Förderleitung mittels Unterdruck zu einem Lagerbehälter, bei dem der Unterdruck durch eine am Ende der Förderleitung angeordnete, mechanisch betreibbare Pumpe erzeugt wird und durch eine kurz vor Eintritt der Förderleitung und die Pumpe einmündende Hilfsleitung Flüssigkeit entnommen wird, deren Anschlußniveau (Aufnahmeende) wesentlich unter einer Dauerfüllstandshöhe liegt.

Um z. B. Heizöl EL (EL = extra leicht) oder andere Flüssigkeiten von einem entfernt liegenden Vorratstank zu fördern, besteht die Vorschrift, daß eine Förderung mittels Unterdruck erfolgt. Hierdurch soll verhindert werden, daß durch ein Fördern mit Druck, d. h. durch eine Pumpe, die direkt am Vorratstank angebracht ist, es zu Verunreinigungen des Erdreiches kommt, wenn die Förderleitung undicht wird. Insbesondere bei Heizöl besteht daher die Vorschrift, daß bei getrennt liegenden Vorratstank und Lagerbehälter eine Unterdruck-Förderung vorgenommen wird. Die dabei verwendeten Pumpen sind beispielsweise Zahnrad- oder Schraubenspindelpumpen an sich bekannter Bauart. Wird allerdings der für die Förderung erforderliche Unterdruck kleiner als -0,4 bar, so beginnt beispielsweise das Heizöl zu sieden, so daß zu sogenannten Ausgasungen kommen kann. Hierdurch wird der Förderstrom unterbrochen, wobei insbesondere das gefürchtete Trockenlaufen der Förderpumpen zu beobachten ist. Hierdurch werden die Förderpumpen relativ schnell beschädigt, so daß ihre Leistung weiter absinkt und es zu Betriebsunterbrechungen kommt. Ähnliches wird dann beobachtet, wenn die Förderleitung undicht wird.

Ein Verfahren und eine Vorrichtung der eingangs genannten Art ist aus der US-A 1 461 622 bekannt. Über einem mit einer Flüssigkeit befüllten Behälter ist eine Hauptpumpe angeordnet. An die Hauptpumpe ist eine Saugleitung angeschlossen, die in den Behälter hineinragt und die Flüssigkeit heraussaugt. Die herausgesaugte Flüssigkeit wird durch die Ausströmleitung abgefördert. Kurz vor dem Eintritt der Saugleitung in die Hauptpumpe mündet eine Hilfsleitung, die ebenfalls in den Behälter hineinragt und in der eine weitere Pumpe angeordnet ist, in dieselbe.

Nachteilig ist, daß die Hilfsleitung nur dazu dient, um dem Gesamtsystem einen Start zu ermöglichen. Beim Starten beginnen beide Pumpen zu laufen. Dabei wird zuerst durch die in der Hilfsleitung angeordnete Pumpe Flüssigkeit angesaugt, die der Hauptpumpe zugeführt wird. Nachdem die Luft aus den Leitungen abgesagut ist, übernimmt die Hauptpumpe die Funktion beider Pumpen. Nachteilig ist darüberhinaus, daß eine solche Form des Startens nicht mehr möglich ist, wenn der Fluß durch die Saugleitung durch fehlende Flüssigkeit unterbrochen wird. Außerdem ist auch eine Aufrechterhaltung der Schmierung der Pumpe und eine Aufrechterhaltung des Unterdrucks nicht mehr möglich.

Aus der US-A 2 510 190 ist ein Verfahren und eine Vorrichtung zur Flüssigkeitsförderung bekannt. Über eine Saugleitung ist eine Pumpe mit einem Lagerbehälter verbunden, der mit Flüssigkeit befüllt ist. In der Saugleitung, die bis zum Boden des Behälters reicht, ist ein Ventil angeordnet. Von der Pumpe führt eine Hauptleitung zu einem Zwischenbehälter, die in einer bestimmten Höhe oberhalb des Bodens des Zwischenbehälters angeordnet ist. Die von der Pumpe über die Hauptleitung geförderte Flüssigkeit wird von einer bis auf den Zwischenbehälterboden reichende Abförderleitung abgesaugt. Um die Pumpe starten zu können und die Luft in der Pumpe und in dem System herausdrücken zu können, ist eine Startleitung mit der Saugleitung kurz vor deren Eintritt in die Pumpe verbunden. Zwischen dem Boden des Zwischenbehälters und dem Pumpengehäuse ist darüberhinaus eine Entlüftungsleitung angeordnet, um Luft aus dem Behältergehäuse abführen zu können.

Nachteilig ist, daß die Startleitung nur für ein Starten der Pumpe vorgesehen ist. Der aufwendige Aufbau und die spezielle Steuerung der Ventile haben die Aufgabe, die Luftr aus der Pumpe und den Leitungen, insbesondere der Ansaugleitung, zu drücken. Erst wenn die Luft auf dem Pumpengehäuse und teilweise aus der durch das Ventil gesperrten Saugleitung herausgedrückt ist, kann die Pumpe ihren Hauptbetrieb voll ausführen. Hat die Flüssigkeit einen bestimmten Pegel in dem Zwischenbehälter erreicht kann die Pumpe gestoppt werden, um dann danach wieder in analoger Weise zu starten.

Bekannt ist weiterhin ein Verfahren und eine Vorrichtung zum Fördern einer Flüssigkeit aus der DE-A-3 534 723. Bei dieser Vorrichtung wird die Flüssigkeit mit einem Unterdruck gefördert, der durch eine von der Flüssigkeit betriebenen Strahlpumpe als Förderaggregat erzeugt wird, wobei die Flüssigkeitsvorlage zum Betreiben der Strahlpumpe der Ölvorrat ist, der sich im Lagerbehälter befindet.

Hierbei ist nachteilig, daß zum einen eine Strahlpumpe einen geringen Wirkungsgrad hat und das Fördervolumen gegenüber der eigentlichen Nutzförderung unverhältnismäßig groß ist. Außerdem entstehen große Mengen an Gas, die in den Lagerbehälter eingetragen werden und zu Störungen führen können.

Es stellt sich demnach die Aufgabe, gegenüber dem Stand der Technik eine verbesserte Betriebsweise unter Verwendung herkömmlicher, mechanisch zu betreibender Pumpen oder Pumpengruppen anzugeben, bei denen bei Unterbrechung des Hauptflüssigkeitstromes die Pumpen einfach und sicher weiterbetreibbar sind.

Diese Aufgabe wird gelöst bei einem Verfahren der eingangs genannten Art, das dadurch gekennzeichnet ist, daß ständig eine 0,003 - 0,1-fache Flüssigkeitsmenge der Förderleitung durch die Hilfsleitung aus dem Lagerbehälter oder einem separaten Lagerbehälter gepumpt wird, mit der bei Unterbrechung des Förderstroms durch die Förderleitung die Pumpe geschmiert und der Unterdruck aufrecht erhalten wird.

Die mit der Erfindung erzielten Vorteile bestehen insbesondere darin, daß die in der Hilfsleitung geförderte Flüssigkeit aus dem Lagerbehälter entnommen wird, dem auch die von der Pumpe geförderte Flüssigkeit zugeführt wird oder aber ein zusätzlicher Vorratsbehälter speziell für die Hilfsleitung eingesetzt wird. Die Hilfsleitung benötigt auch keine weitere zusätzliche Pumpe, da die vorgenannte Pumpe die Förderung über die Hilfsleitung mit übernimmt.

Kommt es zu den gefürchteten Förderunterbrechungen, so reicht der durch die Hilfsleitung geförderte Flüssigkeitsstrom aus, die Selbstschmierung üblicher mechanischer Pumpen aufrecht zu erhalten, so daß diese nicht zerstört werden. Üblicherweise kann der über die Hilfsleitung geförderte Ölstrom auch nicht unterbrochen werden, da er immer wieder in den Lagertank zurückgeführt wird.

Ein weiterer Vorteil ist, daß durch Vergleich der Druckverhältnisse und der in der Zeit geförderten Mengen, was beispielsweise mit Hilfe von Vakuum-Metern und Durchflußmessern geschehen kann, eine sehr einfache Überwachung des Fördersystems durchgeführt werden kann. Durch einen Vergleich der geförderten Mengen und der in den Leitungen vorhandenen Drücke läßt sich schon frühzeitig eine Betriebsstörung prognostizieren.

Vorteilhaft ist es, wenn die über die Hilfsleitung zuführbare Flüssigkeitsmenge bei Heizöl zwischen dem 0,02- bis 0,03-fachen der über die Förderleitung zugeführten Menge eingestellt wird.

Ein weiterer Vorteil ist, daß ein Rückgang der Förderleistung bei gleichem Vakuum durch den Vergleichsrechner als Undichtigkeit in der Förderleitung angezeigt wird.

Die Vorrichtung zur Durchführung des Verfahrens ist dadurch gekennzeichnet, daß die Hilfsleitung einen Querschnitt aufweist, der gegenüber dem der Förderleitung so bemessen ist, daß die durch die Hilfsleitung geförderte Flüssigkeitsmenge das 0,003- bis 0,1-fache der durch die Förderleitung geförderten beträgt, und daß die Hilfsleitung mit dem Lagerbehälter oder einem separaten Lagerbehälter verbunden ist, so daß für die Pumpe eine ausreichende Menge Flüssigkeit zur Aufrechterhaltung einer Selbstschmierung und des Unterdrucks sowohl über die Förderleitung aus dem Vorratstank als auch über die Hilfsleitung aus dem Lagerbehälter oder dem separaten Lagerbehälter entnehmbar ist.

Vorteilhaft ist es, wenn der Förderleitung und der Hilfsleitung jeweils ein Vakuum-Meter und ein Durchflußmesser zugeordnet sind, die mit einem Vergleichsrechner verbunden sind.

Ein weiterer Vorteil ist, daß das Mengenverhältnis der bei gleichem Druck geförderten Flüssigkeitsmenge bei (Haupt-) Förderleitung und Hilfsleitung sich wie 100 : 1 bis 100 : 3 verhält.

Vorzugsweise wird vor der Mündung der Hilfsleitung in diese eine Mengenregulierungsschieber oder ein ähnlicher Mengenregulator eingebaut.

Um auf jeden Fall sicher zu sein, daß in die Hilfsleitung kein Gas eintritt, wird vorgeschlagen, vor das Aufnahmeende der Hilfsleitung eine über die Füllstandshöhe reichende vertikale flüssigkeitsdurchlässige Ausperlwand in den Lagerbehälter einzubauen.

Ein Ausführungsbeispiel der Erfindung ist in der Zeichnung dargestellt.

Verfahren und Vorrichtung bedienen sich dabei an sich bekannter, bewährter Aggregate, so daß auf deren Beschreibung nicht im einzelnen eingegangen werden muß.

Von einem entfernt liegenden Vorratstank 12 wird über eine längere, beispielsweise 100 m lange Förderleitung 7 Heizöl gefördert. Die Förderleitung kann beispielsweise im Erdreich verlegt sein. Über die Förderleitung 7, die über ein Vakuum-Meter 8 überwacht wird, gelangt das Heizöl in eine Pumpe 11, die mechanisch angetrieben ist. Bei der Pumpe handelt es sich beispielsweise um eine Zahnrad- oder Schraubenspindelpumpe an sich bekannter Art. Es kann auch eine sogenannte Pumpengruppe sein, wie dies an sich in der Fördertechnik bekannt ist. Anstelle von Heizöl kann beispielsweise auch Abwasser, Lösung oder dergleichen gefördert werden. Vor Eintritt in die Pumpe 11 ist die Förderleitung 7 mittels eines Durchflußmessers 16 in Bezug auf die Durchflußmenge überwachbar.

Die von der Pumpe 11 geförderte Flüssigkeit gelangt über die Einlaufleitung 6 in einen Lagerbehälter 1. Der Lagerbehälter weist eine Entlüftung 4 auf. Aus dem Lagerbehälter 1 kann sie mit Hilfe einer Entnahmeleitung 3 je nach Bedarf für einen Ölbrenner (nicht dargestellt) entnommen werden. Der Dauerfüllstand 25 des Lagerbehälters 1 wird mit Hilfe eines Schwimmerschalters 5 überwacht. Bei Absinken des Flüssigkeitsniveaus unter den Dauerfüllstand 25 schaltet der Schwimmerschalter 5 die Pumpe 11 ein, die dann erneut zu fördern beginnt und gestoppt wird, wenn der Schwimmerschalter eine Höchstposition (gestrichelt dargestellt) erreicht hat.

Wesentlicher Bestandteil der Erfindung ist eine Hilfsleitung 14, die mit ihrem freien Ende 24 unterhalb des Dauerfüllstand-Niveaus im Lagerbehälter 1 endet und dazu geeignet ist, eine gewisse Flüssigkeitsmenge dem Lagerbehälter zu entnehmen. Die Hilfsleitung 14 mündet bei 15 in die (Haupt-)Förderleitung 7, und zwar unmittelbar vor Eintritt der Förderleitung 7 in die Pumpe 11. Es handelt sich um eine einfache T-Verbindung, ohne spezielle Düsenkonfiguration oder dergleichen. In die Leitung 14 ist vor Eintritt in die Mündung 15 noch ein Filter 10 und ein Mengenregulierungsschieber 9 eingebaut. Ferner ist hinter den Regulierungsschieber 9 noch ein Durchflußmesser 17 eingebaut.

Das Verhältnis der Querschnitte zwischen den beiden Leitungen 7 und 14 ist so bemessen, daß die über die Hilfsleitung zugeführte Menge etwa das 0,003 bis 0,1-fache der durch die Hauptleitung 7 geförderten Menge beträgt, mit anderen Worten, sie ist um wenigstens eine Größenordnung niedriger als die der Hauptleitung. Vorzugsweise beträgt das Verhältnis etwa 2 : 100 bis 3 : 100. Diese Werte haben sich für die Förderung von Heizöl EL als ausreichend erwiesen. Es sei nicht ausgeschlossen, daß bei Wechsel der Flüssigkeitsart auch andere Verhältnisse sinnvoll sein können. Führt ein zu hoher Unterdruck, beispielsweise unterhalb vom 0,4 bar, zu einer Ausgasung, so wird der Förderstrom durch die Hauptleitung unterbrochen, obwohl ein ausreichender Unterdruck vorhanden ist. In diesem Falle saugt die Pumpe eine ausreichende Menge der zur Selbstschmierung erforderlichen Flüssigkeit über die Hilfsleitung an, so daß die Schmierung nicht unterbrochen wird und auch der Unterdruck aufrecht erhalten bleibt. Sobald die Gasblasen durch den Pumpe gewandert sind, wird die Förderung über die Förderleitung 7 wieder aufgenommen. Eine Schaumbildung im Bereich der Pumpenflügel-Wand-Übergänge wird daher eindeutig vermieden. Versuche haben gezeigt, daß ein permanenter, der Pumpenleistung angepaßter Film im Bereich der beweglichen Kanten innerhalb der Pumpe bestehen bleibt, so daß die Pumpenleistung niemals zusammenbricht.

Ein weiterer Vorteil ist, daß über einen Vergleichsrechner 19 die Werte für Vakuum über die Vakuum-Meter 8 in der Förderleitung 7 und Vakuum-Meter 18 in der Hilfsleitung 14 und durch die entsprechenden Durchflußmesser 16 und 17 ein ständiger Wertevergleich vorgenommen werden kann. Bei Auftreten kleinster Undichtigkeiten in der Förderleitung 7 kommt es beispielsweise zu einem Rückgang der Förderleistung beim gleichem Vakuum. Dies wird durch Vergleich der Durchflußleistung schon sehr frühzeitig ermittelt, so daß Gegenmaßnahmen und Überwachungen frühzeitig eingeleitet werden können. Insofern bietet die Hilfsleitung 14 eine Möglichkeit, dort für die Förderung relevante Parameter abzunehmen.

Abweichend von der vorliegend beschriebenen Ausführungsform sei darauf hingewiesen, daß der Übergang von Hilfsleitung in Haupt-Förderleitung 7 auch anders gestaltet werden kann, beispielsweise durch schräg geführte Einläufe. Es sei auch nicht ausgeschlossen, daß eine Zuführung innerhalb des Pumpengehäuses in die Hauptförderleitung erfolgt. Anstelle der Entnahme aus dem Lagerbehälter 1 kann auch ein separater Lagerbehälter mit Flüssigkeit in Vorrat gehalten werden, beispielsweise speziell gereinigter Flüssigkeit, um bei Betriebsunterbrechung keine Verschmutzungen in die Pumpe einzutragen. Es sei auch die Möglichkeit genannt, in die Hilfsleitung 14 eine weitere kleine Hilfspumpe einzubauen, wenn dies z. B. aus Sicherheitsgründen erforderlich erscheint.

Ferner sei noch darauf hingewiesen, daß in den Lagerbehälter 1 zwischen dem Ende der von der Pumpe 11 kommenden Einlaßleitung 6 und dem Aufnahmeende 24 der Hilfsleitung 14 eine über die Füllstandshöhe reichende vertikale flüssigkeitsdurchlässige Ausperlwand 2 angeordnet ist, die verhindert, daß eingetragene Gasperlen bis zum Aufnahmeende der Hilfsleitung gelangen können.

## Patentansprüche

1. Verfahren zum Fördern einer Flüssigkeit, wie Heizöl EL, von einem entfernt liegenden Vorratstank (12) über eine Förderleitung (7) mittels Unterdruck zu einem Lagerbehälter (1), bei dem der Unterdruck durch eine am Ende der Förderleitung (10) angeordnete Pumpe (11) erzeugt und durch eine kurz vor Eintritt der Förderleitung (7) und die Pumpe (11) einmündende Hilfsleitung (14) Flüssigkeit entnommen wird,
dadurch gekennzeichnet,
daß ständig eine 0,003 - 0,1-fache Flüssigkeitsmenge der Förderleitung (7) durch die Hilfsleitung (14) aus dem Lagerbehälter (1) oder einem separaten Lagerbehälter gepumpt wird, mit der bei Unterbrechung des Förderstroms durch die Förderleitung (7) die Pumpe (1) geschmiert und der Unterdruck aufrecht erhalten wird.

2. Verfahren nach Anspruch 1, dadurch gekennzeichnet, daß in der Förderleitung (7) und in der Hilfsleitung (14) mit Vakuum-Metern (8, 18) der Druck und mit Durchflußmessern (16, 17) die Durchflußmenge jeweils gemessen und in einem Vergleichsrechner (19) mit den ermittelten Werten die Förderleitung (7) überwacht und die Flüssigkeitsmenge der Hilfsleitung (14) reguliert wird.

3. Verfahren nach Anspruch 1 oder 2, dadurch gekennzeichnet, daß die über die Hilfsleitung (14) zuführbare Flüssigkeitsmenge bei Heizöl zwischen dem 0,02-und 0,03-fachen der über die Förderleitung (7) zugeführten Menge eingestellt wird.

4. Verfahren nach einem der vorhergehenden Ansprüche 1 bis 3, dadurch gekennzeichnet, daß ein Rückgang der Förderleistung bei gleichem Vakuum durch den Vergleichsrechnunger (19) als Undichtigkeit in der Förderleitung (7) angezeigt wird.

5. Vorrichtung zum Fördern einer Flüssigkeit wie Heizöl EL, von einem entfernt liegenden Vorratstank (12) über eine Förderleitung (7) mittels Unterdruck zu einem Lagerbehälter (1), mit einer am Ende der Förderleitung (7) angeordneten, mechanisch betreibbaren Pumpe (11), und einer Hilfsleitung (14), die kurz vor dem Eintritt der Förderleitung (7) in die Pumpe (11) in die Förderleitung (7) eintritt und deren Anschlußniveau (Aufnahmeende 24) wesentlich unter einer Dauerfüllstandshöhe (25) liegt,
dadurch gekennzeichnet, daß
die Hilfsleitung (14) einen Querschnitt aufweist, der gegenüber dem der Förderleitung (7) so bemessen ist, daß die durch die Hilfsleitung (7) geförderte Flüssigkeitsmenge das 0,003- bis 0,1-fache der durch die Förderleitung (7) geförderten beträgt, und daß Hilfsleitung (7) mit dem Lagerbehälter (1) oder einem separaten Lagerbehälter verbunden ist, so daß für die Pumpe (1) eine ausreichende Menge Flüssigkeit zur Aufrechterhaltung einer Selbstschmierung und des Unterdrucks sowohl über die Förderleitung (7) aus dem Vorratstank (12) als auch über die Hilfsleitung aus dem Lagerbehälter (1) oder dem separaten Lagerbehälter entnehmbar ist.

6. Vorrichtung nach Anspruch 5, dadurch gekennzeichnet, daß der Förderleitung (7) und der Hilfsleitung (14) jeweils ein Vakuum-Meter (8, 18) und ein Durchflußmesser (16, 17) zugeordnet sind, die mit einem Vergleichsrechner (19) verbunden sind.

7. Vorrichtung nach Anspruch 5 oder 6, dadurch gekennzeichnet, daß das Mengenverhältnis der bei gleichem Druck geförderten Flüssigkeitsmenge bei (Haupt-) Förderleitung (7) und Hilfsleitung (14) sich wie 100 : 1 bis 100 : 3 verhält.

8. Vorrichtung nach Anspruch 5 bis 7, dadurch gekennzeichnet, in die Hilfsleitung (14) vor der Mündung in die Förderleitung (7) ein Mengenregulierungsschieber (9) eingebaut ist.

9. Vorrichtung nach einem der vorhergehenden Ansprüche 5 bis 8, dadurch gekennzeichnet, daß die Hilfsleitung mit einem offenen Ende in den Lagerbehälter (1) hineinragt.

10. Vorrichtung nach einem der vorhergehenden Ansprüche 5 bis 9, dadurch gekennzeichnet, daß daß in den Lagerbehälter (1) zwischen dem Ende einer von der Pumpe kommenden Einlaßleitung (6) und dem Aufnahmeende (24) der Hilfsleitung (14) eine über die Füllstandshöhe reichende vertikale flüssigkeitsdurchlässige Ausperlwand (6) angeordnet ist.

11. Vorrichtung nach einem der vorhergehenden Ansprüche 5 bis 10, dadurch gekennzeichnet, daß die Pumpe (11) eine Zahnrad- oder Schraubenspindelpumpe ist.

## Claims

1. A method of conveying a fluid such as EL fuel oil from a remote storage tank (12) via a feed pipe (7) by negative pressure to a storage container (1), wherein the negative pressure is generated by a pump (11) disposed at the end of the feed pipe (10) and fluid is removed through an auxiliary pipe (14) opening shortly in front of the pump (11) and the inlet of the feed pipe (7), characterised in that 0.003 to 0.1 times the amount of fluid in the feed pipe (7) is continuously pumped through the auxiliary pipe (14) out of the storage container (1) or out of a separate storage container, and is used to lubricate the pump (1) and maintain the negative pressure when the stream conveyed through the feed pipe (7) is interrupted.

2. A method according to claim 1, characterised in that the pressure in the feed pipe (7) and the auxiliary pipe (14) is measured by vacuum meters (8, 18) and the respective flow rate is measured by flow meters (16, 17) and a comparison computer (19), using the results obtained, monitors the feed pipe (7) and adjusts the amount of fluid in the auxiliary pipe (14).

3. A method according to claim 1 or 2, characterised in that in the case of fuel oil, the amount of fluid supplied via the auxiliary pipe (14) is set at between 0.02 and 0.03 times the amount supplied through the feed pipe (7).

4. A method according to any of the preceding claims 1 to 3, characterised in that a reduction in the amount supplied at a given vacuum is indicated by the comparison computer (19) as a leak in the feed pipe (7).

5. A device for conveying a fluid such as EL fuel oil from a remote storage tank (12) through a feed pipe (7) by negative pressure to a storage container (1), comprising a mechanically driven pump (11) disposed at the end of the feed pipe (7) and also comprising an auxiliary pipe (14) which enters the feed pipe (7) shortly before the entry of the feed pipe (7) into the pump (11), the pipe (14) being connected at a level (receiving end 24) considerably below a permanently filled height (25), characterised in that the auxiliary pipe (14) has a cross-section which, compared with that of the feed pipe (7), is so dimensioned that the amount of fluid conveyed through the auxiliary pipe (7) is 0.003 to 0.1 times the amount conveyed through the feed pipe (7), and the auxiliary pipe (7) is connected to the storage container (1) or to a separate storage container so that a sufficient amount of fluid for maintaining self-lubrication and the negative pressure is supplied to the pump both through the feed pipe (7) from the storage tank (12) and through the auxiliary pipe from the storage container (1) or from the separate storage container.

6. A device according to claim 5, characterised in that the feed pipe (7) and the auxiliary pipe (14) are respectively associated with a vacuum meter (8, 18) and a flow meter (16, 17), connected to a comparison computer (19).

7. A device according to claim 5 or 6, characterised in that the ratio of fluid conveyed at the same pressure by the (main) feed pipe (7) and the auxiliary pipe (14) is 100 : 1 to 100 : 3.

8. A device according to claims 5 to 7, characterised in that a quantity-regulating slide valve (9) is incorporated in the auxiliary pipe (14) in front of its entry into the feed pipe (7).

9. A device according to any of the preceding claims 5 to 8, characterised in that an open end of the auxiliary pipe extends into the storage container (1).

10. A device according to any one of the preceding claims 5 to 9, characterised in that a vertical fluid-permeable bubble-stopping wall (6) extending above the filling height is disposed between on the one hand the end of an inlet pipe (6) coming from the pump and on the other hand the receiving end (24) of the auxiliary pipe (14).

11. A device according to any one of the preceding claims 5 to 10, characterised in that the pump (11) is a screw pump or a gear pump.

## Revendications

1. Procédé pour transporter un liquide, tel que du mazout extra léger, à partir d'une cuve de réserve (12) disposée è distance, par l'intermédiaire d'une conduite de transport (7), par dépression, vers un récipient de stockage (1), procédé dans lequel la dépression est produite par une pompe (11) disposée à l'extrémité de la conduite de transport (7) et du liquide est prélevé au moyen d'une conduite auxiliaire (14) débouchant juste avant l'entrée de la conduite de transport (7) dans la pompe (11).
caractérisé en ce que
l'on pompe en permanence, au moyen de la conduite auxiliaire (14), à partir du récipient de stockage (1) ou d'un récipient de stockage séparé, une quantité de liquide comprise entre 0,003 fois et 0,1 fois celle de la conduite de transport (7) et au moyen de laquelle, lors d'une interruption du flux principal, la pompe est graissée et la dépression est maintenue.

2. Procédé selon la revendication 1, caractérisé en ce que, dans la conduite de transport (7) et dans la conduite auxiliaire (14), on mesure, à chaque fois, la pression au moyen de manomètres à vide (8, 18) et le débit de passage au moyen de débitmètres (16, 17), en ce que, dans un calculateur de comparaison (19), on surveille la conduite de transport (7) au moyen des valeurs mesurées et en ce que l'on régule la quantité de liquide de la conduite auxiliaire (14).

3. Procédé selon la revendication 1 ou 2, caractérisé en ce que la quantité de liquide transportée au moyen de la conduite auxiliaire (14) est réglée, pour du mazout, à une valeur comprlse entre 0,02 fois et 0,03 fois la quantité amenée par la conduite de transport (7).

4. Procédé selon l'une quelconque des revendications 1 à 3, caractérisé en ce qu'une régression du débit de transport pour une dépression égale est indiquée par le calculateur de comparaison (19) comme étant un défaut d'étanchéité dans la conduite de transport (7).

5. Dispositif pour transporter un liquide, tel que du mazout extra léger, à partir d'une cuve de réserve (12) disposée à distance, pair l'intermédiaire d'une conduite de transport (7), par dépression, vers un récipient de stockage (1), au moyen d'une pompe (11) disposée à l'extrémité de la conduite de transport (7) et actionnée mécaniquement et au moyen d'une conduite auxiliaire (14) qui pénètre dans la conduite de transport (7) juste avant l'entrée de la conduite de transport (7) dans la pompe (11) et dont le niveau de raccordement (extrémité de réception 24) se trouve fortement au-dessous d'un niveau de remplissage permanent (25)
caractérisé en ce que
la conduite auxiliaire (14) présente une section qui, par rapport à la conduite de transport (7), est dimensionnée de telle manière que la quantité de liquide transportée par la conduite auxiliaire (14) a une valeur comprise entre 0,003 fois et 0,01 fois celle transportée par la conduite de transport (7) et en ce que la conduite de transport (7) est reliée au récipient de stockage (1) ou à un récipient de stockage séparé de telle manière que l'on peut prélever, pour la pompe, une quantité de liquide suffisante pour le maintien d'une auto lubrification et de la dépression, aussi bien par l'intermédiaire de la conduite de transport (7) à partir de la cuve de réserve (12) que par l'intermédiaire de la conduite auxiliaire (14) à partir du récipient de stockage (1) ou du récipient de stockage séparé.

6. Dispositif selon la revendication 5, caractérisé en ce que l'on adjoint, à la fois à la conduite de transport (7) et à la conduite auxiliaire (14) un manomètre à vide (8, 18) et un débitmètre (16, 17) qui sont reliés à un calculateur de comparaison (19).

7. Dispositif selon la revendication 5 ou 6, caractérisé en ce que le rapport des quantités de liquide transportées, pour une même pression, dans la conduite de transport (7) (principale) et dans la conduite auxiliaire (14) a une valeur comprise entre 100 : 1 et 100 : 3.

8. Dispositif selon l'une quelconque des revendications 5 à 7, caractérisé en ce qu'une vanne de régulation de débit (9) est incorporée dans la conduite auxiliaire (14) avant son embouchure dans la conduite de transport (7).

9. Dispositif selon l'une quelconque des revendications précédentes 5 à 8, caractérisé en ce que la conduite auxiliaire (14) fait saillie par une extrémité ouverte dans le récipient de stockage (1).

10. Dispositif selon l'une quelconque des revendications précédentes 5 à 9, caractérisé en ce qu'une paroi de suppression de bulles (2) perméable aux liquides, verticale et s'étendant jusqu'au niveau de remplissage est disposée dans le récipient de stockage (1) entre l'extrémité d'une conduite d'admission (6) provenant de la pompe et l'extrémité de réception (24) de la conduite auxiliaire (14).

11. Dispositif selon l'une quelconque des revendications précédentes 5 à 10, caractérisé en ce que la pompe (11) est une pompe à engrenages ou une pompe à vis.
